# EUROPÄISCHE PATENTSCHRIFT

(11) **EP 1 203 385 B1**
(45) Veröffentlichungstag und Bekanntmachung des Hinweises auf die Patenterteilung: **14.07.2004**
(21) Anmeldenummer: 00962287.9
(22) Anmeldetag: 02.08.2000
(51) Int. Cl.: H01H 9/10, H01H 21/84

(54) **MEHRPOLIGE SCHALTERSICHERUNGSANORDNUNG FÜR SAMMELSCHIENENSYSTEME**
MULTIPOLAR CIRCUIT-PROTECTION ASSEMBLY FOR A COLLECTOR RAIL SYSTEM
ENSEMBLE COUPE-CIRCUIT MULTIPOLAIRE POUR JEUX DE BARRES COLLECTRICES

(30) Priorität: 05.08.1999 DE 19937017; 05.08.1999 DE 29913698 U
(43) Veröffentlichungstag der Anmeldung: 08.05.2002
(73) Patentinhaber: Bruchmann, Klaus, D-96450 Coburg (DE)
(72) Erfinder: Bruchmann, Klaus, D-96450 Coburg (DE)
(74) Vertreter: Groening, Hans Wilhelm, Dipl.-Ing.
(86) Internationale Anmeldenummer: PCT/EP2000/007484
(87) Internationale Veröffentlichungsnummer: WO 2001/011642

(56) Entgegenhaltungen:
- EP-A- 0 418 206
- WO-A-86/06221
- DE-A- 19 734 235
- DE-U- 8 802 457
- US-A- 1 556 823

## Beschreibung

Die Erfindung bezieht sich auf eine mehrpolige Schaltersicherungsanordnung gemäß Oberbegriff des Anspruchs 1. Eine solche ist z.B aus der DE-U-88 02 457 bekannt. Solche Schaltersicherungsanordnungen werden insbesondere zur Absicherung von Drehstromkreisen eingesetzt, wobei 3-polige Schaltersicherungsanordnungen notwendig sind.

Da solche Schaltersicherungsanordnungen auch von Laien bedient werden, hat es sich häufig als Problem dargestellt, daß Fehlbedienungen auch der Schaltersicherungsanordnung zu Beschädigungen an den Geräten geführt haben.

Es ist demnach Aufgabe der Erfindung, eine mehrpolige Schaltersicherungsanordnung gemäß dem Oberbegriff des Anspruches 1 zur Verfügung zu stellen, die einfach zu bedienen ist und die Gefahr von Fehlbedienungen durch ungeschultes Personal minimiert.

Die Aufgabe wird durch eine mehrpolige Schaltersicherungsanordnung gemäß Anspruch 1 gelöst, die Ansprüche 2 bis 14 betreffen besonders bevorzugte Ausführungsformen der erfindungsgemäßen Schaltersicherungsanordnung.

Gemäß der Erfindung umfaßt die Schaltersicherungsanordnung eine kombinierte Schalt- und Blockiervorrichtung. Die kombinierte Schalt- und Blockiervorrichtung besteht aus einem Schalthebel, der zwischen einer Einschalt- und einer Ausschaltstellung hin- und herschaltbar ist, einer Betätigungsanordnung zum Schalten von Schaltbrücken der Schaltersicherungseinheiten, wobei die Betätigungsvorrichtung zwischen einer Kontakt- und einer Unterbrechungsstellung hin- und herschaltbar ist, einer Blockiervorrichtung für jede Schaltersicherungseinheit zum Blockieren der Betätigungsanordnung in der Unterbrechungsstellung und einer Arretiervorrichtung zum Arretieren des Sicherungseinsatzes in einer Arbeitsposition, wobei die Arretiervorrichtung zwischen einer Arretierstellung und einer Freischaltstellung hin- und herschaltbar ist.

Die Arretiervorrichtung ist so mit dem Schalthebel gekoppelt, daß sie sich immer in der Arretierstellung befindet, wenn sich der Schalthebel in der Einschaltstellung befindet, und sie sich umgekehrt in der Freischaltstellung befindet, wenn der Schalthebel in die Ausschaltstellung gelegt ist. Die Betätigungsanordnung ist ferner so mit dem Schalthebel gekoppelt, daß sie sich immer dann in der Unterbrechungsstellung befindet, wenn der Schalthebel in seiner Ausschaltstellung ist. Eine weitergehende Kopplung zwischen Betätigungsanordnung und Schalthebel ist möglich, aber nicht notwendig.

Die Blockiervorrichtung blockiert die Betätigungsanordnung in der Unterbrechungsstellung, wenn einer der Sicherungseinsätze aus der Schaltersicherungsanordnung sich nicht in seiner Arbeitsposition befindet, d.h. vollständig aus der Schaltersicherungsanordnung entfernt worden ist oder zumindest teilweise aus seiner Arbeitsposition herausgezogen ist.

Durch die erfindungsgemäße mehrpolige Schaltersicherungsanordnung werden zwei wesentliche Sicherungsfunktionen erfüllt. Zum einen wird verhindert, daß der Stromkreis der Schaltersicherungsanordnung über die Schaltbrücken geschlossen wird, wenn sich nicht alle Sicherungseinsätze in ihrer Arbeitsposition befinden, die Schaltersicherungsanordnung damit nicht mehr in einem betriebsbereiten Zustand ist. Zum anderen wird verhindert, daß bei einer eingeschalteten Schaltersicherungsanordnung Sicherungseinsätze entnommen oder aus ihrer Arbeitsposition verrückt werden können, ohne vorher den Stromkreis zu unterbrechen, so daß die Sicherungseinsätze nur strom- und spannungslos gewechselt werden können. Diese doppelte Sicherheitsfunktion schließt Fehlbedienungen zuverlässig aus und verhindert Beschädigungen der Elemente der Schaltersicherungsanordnung, insbesondere der Kontakte, z.B. durch Schaltlichtbögen und Funkenüberschlag.

Bei einer bevorzugten Ausführungsform umfaßt die Betätigungsanordnung für jede Schaltersicherungseinheit einen Druckstößel, wobei die Druckstößel starr miteinander verbunden sind und jeder Druckstößel an federbelasteten Schaltbrücken anliegt, über die der Stromkreis der Schaltersicherungseinheiten geschlossen und unterbrochen wird. Dadurch wird eine Unterbrechung sämtlicher Stromkreise in allen Schaltersicherungseinheiten sichergestellt, wenn auch nur einer der Druckstößel in seiner Unterbrechungstellung blockiert ist, weil sich der zugehörige Sicherungseinsatz nicht in seiner Arbeitsposition befindet.

Die Betätigungsanordnung kann auf verschiedene Weise direkt oder indirekt mit dem Schalthebel gekoppelt sein. Bevorzugt findet die Kopplung über eine Schaltstange statt, die in einer Ausnehmung des Schalthebels geführt ist. Die Kopplung zwischen Betätigungsanordnung und Schalthebel ist nur einseitig, d.h. auf die Betätigungsanordnung wird nur beim Schalten des Schalthebels von der Einschaltstellung in die Ausschaltstellung über die Schaltstange eine Kraft ausgeübt, während bei einem Schalten des Schalthebels von der Ausschaltstellung in die Einschaltstellung keine direkte Kopplung zwischen Schaltstange und Betätigungsanordnung vorhanden ist. Dadurch kann der Schalthebel zwar auch dann in die Einschaltstellung bewegt werden, wenn die Betätigungsanordnung in ihrer Unterbrechungsstellung blockiert ist, es wird aber keine Kraft von der Schaltstange oder dem Schalthebel auf die Betätigungsvorrichtung ausgeübt. Dadurch wird eine Belastung oder Beschädigung, insbesondere der Blockiervorrichtung vermieden. Gleichzeitig wird sichergestellt, daß der Stromkreis nicht durch gewaltsames Betätigen des Schalthebels unter gleichzeitigem Zerstören der Blockiervorrichtung ungewollt geschlossen werden kann.

Die Betätigungsanordnung ist bevorzugt durch mindestens eine Federvorrichtung in ihrer Kontaktstellung vorgespannt, so daß sich die Betätigungsanordnungen automatisch in ihrer Kontaktstellung befindet, wenn sich zum einen sämtliche Sicherungseinsätze in ihrer Arbeitsposition befinden und die Blockiervorrichtung dadurch nicht auf die Betätigungsanordnung wirkt und wenn sich der Betätigungshebel in seiner Einschaltstellung befindet.

Jede Blockiervorrichtung ist vorteilhafterweise durch eine Federvorrichtung in einer die Betätigungsanordnung in ihrer Unterbrechungsstellung blockierenden Stellung vorgespannt, so daß die Betätigungsanordnung nur dann freigegeben wird, wenn sich ein Sicherungseinsatz in seiner Arbeitsposition befindet, wodurch die Blockiervorrichtung gegen die Kraft der Federwirkung in eine Position bewegt wird, in der sich Blockiervorrichtung und Betätigungsanordnung nicht beeinflussen. Die Blockiervorrichtung wird durch die Federvorrichtung automatisch in ihre Blockierstellung verschoben, sobald ein Sicherungseinsatz aus seiner Arbeitsstellung entfernt wird, was aufgrund der Arretiervorrichtung nur dann passieren kann, wenn sich der Schalthebel in seiner Ausschaltstellung und damit die Betätigungsanordnung in ihrer Unterbrechungsstellung befindet.

Die Blockiervorrichtung greift, wenn sie sich in ihrer blockierenden Stellung befindet, vorteilhafterweise in eine Öffnung der Betätigungsanordnung ein, so daß jegliche Bewegung der Betätigungsanordnung durch die Blockiervorrichtung verhindert wird.

Je nach Ausgestaltung der einzelnen Schaltersicherungseinheiten werden die Sicherungseinsätze direkt in die Schaltersicherungseinheit eingesetzt, oder es werden Sicherungsstöpsel zur Aufnahme von Sicherungseinsätzen in die Schaltersicherungseinheiten eingesetzt.

Dementsprechend kann eine Arretiervorrichtung vorgesehen werden, die direkt auf den Sicherungseinsatz wirkt, bevorzugt werden jedoch Arretiervorrichtungen vorgesehen, die nicht direkt auf den Sicherungseinsatz einwirken sondern in ihrer Arretierstellung in Eingriff mit einem Rastelement eines Sicherungsstöpsels stehen.

Die Merkmale und Vorteile der Erfindung werden anhand der beigefügten schematischen Zeichnungen besonders deutlich. Dabei zeigen:
- Fig. 1: eine Querschnittsansicht einer Ausführungsform einer 3-poligen Schaltersicherungsanordnung, wobei sich der Schalthebel in einer Einschaltstellung befindet und die Schaltersicherungsanordnung betriebsbereit ist;
- Fig. 2: einen Ausschnitt der in Fig. 1 gezeigten Schaltersicherungsanordnung, wobei sich der Schalthebel in einer Ausschaltstellung befindet;
- Fig. 3: den in Fig. 2 gezeigten Ausschnitt, wobei der Sicherungseinsatz entnommen ist; und
- Fig. 4: die in Fig. 2 und 3 gezeigten Ausschnitte, wobei der Schalthebel nach Entnahme des Sicherungseinsatzes in die Einschaltstellung bewegt worden ist.

Fig. 1 zeigt eine Schaltersicherungsanordnung mit drei Schaltersicherungseinheiten 10, in die jeweils ein Sicherungsstöpsel 25 mit einem Sicherungseinsatz 20 eingesetzt ist.

Jede Schaltersicherungseinheit 10 ist mittels einer umgreifenden Feder 95 an einer Sammelschiene 90 befestigt.

Die erfindungsgemäße Schalt- und Blockiervorrichtung besteht bei der in Fig. 1 gezeigten Ausführungsform aus einem Schalthebel 40, einer federbelasteten Schaltstange 50, einer Betätigungsvorrichtung 60, die jeweils einen Druckstößel 61 pro Schaltersicherungseinheit 10 umfaßt, einer federbelasteten Blockiervorrichtung 70 und einer ebenfalls federbelasteten Arretiervorrichtung 80. Die Feder 52 der Schaltstange 50 weist eine deutlich größere Federkonstante auf als die Federn 62 der Betätigungsvorrichtung und die Feder 81 der Arretiervorrichtung, die etwa gleiche Federkonstanten haben. Die Federn 71 der Blockiervorrichtung 70 weisen die kleinste Federkonstante in der Schalt- und Blockiervorrichtung auf.

Bei der in Fig. 1 gezeigten Betriebsstellung der Schaltersicherungsanordnung befindet sich der Schalthebel 40 in der Einschaltstellung. Der Schalthebel 40 hat eine Ausnehmung 41, in der ein Ende der Schaltstange 50 geführt ist. Das andere Ende der Schaltstange 50 sitzt in einem Lager 51 der Schaltersicherungsanordnung.

Die Betätigungsanordnung 60 wird indirekt über drei Federn 62, die zwischen dem Gehäuse der Schaltersicherungsanordnung und Schaltbrücken 12 positioniert sind, in ihrer Kontaktstellung vorgespannt. Die Schaltbrücken 12 überbrücken damit eine Unterbrechung in einem Fußkontakt 13, der einen unteren Kontakt 21 des Sicherungseinsatzes 20 kontaktiert, so daß der Kontakt zwischen Sicherungseinsatz 20 und Sammelschiene 90 entsteht.

Die Betätigungsanordnung 60 wird dabei soweit in Richtung auf die Schaltstange 50 ausgelenkt, daß der in der Zeichnung links liegende Druckstößel 61 an der Schaltstange 50 anliegt.

Jeder obere Kontakt 22 des Sicherungseinsatzes 20 wird durch einen Abgreifkontakt 14 kontaktiert, so daß der Stromkreis über den Abgreifkontakt 14, den oberen Kontakt 22 und den unteren Kontakt 21 des Sicherungseinsatzes 20, den Fußkontakt 13, die Schaltbrücke 12, der Verlängerung des unterbrochenen Fußkontakts 13 und die Sammelschiene 90 geschlossen ist.

Der Sicherungseinsatz 20 wird durch eine Feder 26 in dem Sicherungsstöpsel 25 immer mit Kraft auf den Fußkontakt 13 gepreßt, so daß ein zuverlässiger Kontakt sichergestellt ist.

Die Arretiervorrichtung 80 wird durch den ausgeformten Bereich 43 des Schalthebels 40 in eine als Rastelement 27 dienende Öffnung des Sicherungsstöpsels 25 gedrückt, so daß der Sicherungsstöpsel 25 mit dem Sicherungseinsatz 20 in seiner Arbeitsposition fixiert ist. Die Arretiervorrichtung 80 ist für alle Schaltersicherungseinheiten einteilig ausgebildet und wird mit einer Federvorrichtung 81 gegen den ausgeformten Bereich 43 des Schalthebels 40 vorgespannt.

Die einzelnen Schaltersicherungseinheiten und ihre Baugruppen sind identisch aufgebaut, wobei noch einmal darauf hingewiesen sein soll, daß sowohl die Arretiervorrichtung 80 als auch die Betätigungsanordnung 60 für alle Schaltersicherungseinheiten einteilig ausgebildet sind, sich die einzelnen Elemente also nur gemeinschaftlich bewegen können, eine Relativbewegung z.B. zwischen den Druckstößeln 61 nicht möglich ist. Dagegen handelt es sich bei den Blockiervorrichtungen 70 um eigenständige, voneinander getrennte Baugruppen in jeder Schaltersicherungseinheit 10.

Die Wirkungsweise der erfindungsgemäßen Schalt- und Blockiervorrichtung 30 wird anhand der weiteren Fig. 2 bis 4, die zur Vereinfachung lediglich einen Ausschnitt der Ausführungsformen zeigen, deutlich.

In Fig. 2 ist der Schalthebel 40 von seiner Einschaltstellung in die Ausschaltstellung bewegt worden. Die Arretiervorrichtung 80, die mit der Feder 81 gegen den Schalthebel 40 vorgespannt ist, hat sich nach dem Überschreiten einer in dem Schalthebel 40 eingebrachten Abstufung 44 des Schalthebels 40, in der Abbildung, nach links verschoben, so daß das Verriegelungselement 82 nicht mehr in Eingriff mit der Öffnung 27 des Sicherungsstöpsels 25 steht. Der Sicherungsstöpsel 25 mit dem Sicherungseinsatz 20 ist dadurch nicht mehr in seiner Arbeitsposition arretiert.

Durch das Schalten des Schalthebels 40 in seine Ausschaltstellung hat sich die Schaltstange 50 in ihrem Lager 51 und der Ausnehmung 42 nach rechts verschwenkt, wodurch über den Druckstößel 61 die Betätigungsanordnung 60 in ihre Unterbrechungsstellung gezwungen worden ist, bei der die Schaltbrücke 12 von dem Fußkontakt 13 abgehoben worden ist. Der Stromkreis ist dadurch an dem Fußkontakt 13 unterbrochen.

Da sich der Sicherungsstöpsel 25 noch in seiner Arbeitsposition befindet und auf eine Auskragung der Blockiervorrichtung 70 drückt, wird die Blockiervorrichtung 70 gegen die Wirkung ihrer Federvorrichtung 71 noch in einer nicht blockierenden Stellung gehalten.

Unter der Voraussetzung, daß sich auch alle anderen, in Fig. 2 nicht gezeigten Schaltersicherungseinheiten in analogen Positionen befinden, kann der Schalthebel 40 wieder in seine Einschaltstellung bewegt werden, wodurch automatisch die Sicherungsstöpsel 25 durch die Arretiervorrichtung 80 arretiert werden. Da die Betätigungsanordnung 60 nicht blockiert ist, wird sie zusammen mit der Schaltbrücke 12 durch die Federvorrichtung 62, in der Zeichnung, nach links gedrückt, wodurch die Schaltbrücke 12 den unterbrochenen Fußkontakt 13 kontaktiert und den Stromkreis schließt.

Fig. 3 zeigt die in Fig. 2 gezeigte Schaltersicherungsanordnung, bei der der Sicherungsstöpsel 25 mit dem Sicherungseinsatz 20 aus der Schaltersicherungseinheit 10 entnommen ist. Zur Entnahme des Sicherungsstöpsels 25 aus der Schaltersicherungseinheit muß dieser leicht in der Abbildung nach links gedrückt werden, damit das Rastelement 16 des Sicherungsstöpsels 25 über den Vorspruch 15 des Gehäuses der Schaltersicherungsanordnung geführt werden kann.

Die Arretiervorrichtung 80 ist, wie bereits im Zusammenhang mit Fig. 2 erläutert, bereits nicht mehr in Eingriff mit dem Stöpsel 25, so daß die Arretiervorrichtung 80 einer Entnahme des Sicherungsstöpsels 25 und des Sicherungseinsatzes 20 nicht entgegensteht.

Nachdem der Sicherungsstöpsel 25 nicht mehr auf die Auskragung des Blockierelements 70 nach unten drückt, wird die Blockiervorrichtung 70 durch ihre Feder 71 in der Zeichnung nach oben verschoben, so daß sich Teile der Blockiervorrichtung 70 in eine Öffnung 63 in dem Druckstößel 61 der Betätigungsanordnung 60 erstreckt und diese blockiert.

Wie in Fig. 4 gezeigt ist, kann der Schalthebel 40 zwar in seine Einschaltstellung geschaltet werden, dies hat jedoch nur zur Folge, daß auch die Schaltstange 50 in die Einschaltstellung verschwenkt wird. Der Druckstößel 61 bzw. die Befestigungsanordnung 60 folgen aufgrund der mit der Öffnung 63 des Druckstößels 61 in Eingriff stehenden Blockiervorrichtung 70 der Bewegung der Schaltstange 50 nicht. Da Schaltstange 50 und Druckstößel 61 nicht fest miteinander verbunden sind, wird durch das Umlegen des Schalthebels auch keine Kraft auf den Druckstößel 61 und die Blockiervorrichtung 70 ausgeübt. Der Druckstößel 61 und die Blockiervorrichtung 60 sind weiterhin blockiert, so daß auch die Schaltbrücke 12 gegen die Federkraft der Feder 62 durch den Druckstößel 61 in Abstand von dem Fußkontakt 13 gehalten wird. Der Stromkreis ist also wie gewünscht nach wie vor unterbrochen.

Nur der Vollständigkeit halber soll angemerkt werden, daß aufgrund der einteiligen starren Betätigungsanordnung 60 auch die Schaltbrücken 12 der anderen Schaltersicherungseinheiten 10 durch die entsprechenden Druckstößel 61 mit Abstand von dem zugehörigen Fußkontakt 13 gehalten werden, auch wenn der Sicherungsstöpsel 25 nicht aus diesen Schaltersicherungseinheiten 10 entnommen worden ist und der entsprechende Druckstößel 61 dadurch nicht eigenständig durch die getrennte Blockiervorrichtung 70 blockiert ist.

Weil die Schaltstange 50 und der Druckstößel 61 nicht fest miteinander verbunden werden, wird verhindert, daß durch unachtsames Bedienpersonal Beschädigungen an der Schaltersicherungsanordnung entstehen können, wenn die Betätigungsanordnung 60 durch eine der Blockiervorrichtungen 70 gesperrt ist.

Abschließend soll darauf hingewiesen werden, daß selbstverständlich Abänderungen der konkreten Ausgestaltungen dieser Ausführungsform vorgenommen werden können, ohne vom Gegenstand der Erfindung abzuweichen. Insbesondere können Sicherungseinsätze ohne Sicherungsstöpsel direkt in die Schaltersicherungseinheiten eingesetzt werden, anstelle der Stecksicherungen andere Sicherungsarten, z.B. Schraubsicherungen, verwendet werden oder eine andere Ausgestaltung des Schalthebels oder der Ausnehmung mit dem Totpunkt für ein weitgehend handunabhängiges Schalten gewählt werden.

Es wird ferner darauf hingewiesen, daß die Zeichnungen lediglich schematisch sind und insbesondere aus den Zeichnungen keine Einschränkungen bzgl. Abmessungen und Dimensionen abgeleitet werden können.

## Patentansprüche

1. Mehrpolige Schaltersicherungsanordnung für Sammelschienensysteme mit mindestens zwei Schaltersicherungseinheiten (10) zur Aufnahme je eines Sicherungseinsatzes (20), wobei die Schaltersicherungseinheiten (10) eine Befestigungs- und Kontaktvorrichtung (11) für eine Sammelschiene (90) umfassen, und mit einer Schaltvorrichtung zum Schließen und Unterbrechen des Stromkreises aller Schaltersicherungseinheiten (10), wobei die Schaltersicherungsanordnung eine kombinierte Schaltund Blockiervorrichtung (30) umfaßt, mit
- einem Schalthebel (40), der zwischen einer Einschalt- und einer Ausschaltstellung hin- und herschaltbar ist, und
- einer Betätigungsanordnung (60) zum Schalten von Schaltbrücken (12) der Schaltersicherungseinheiten (10), wobei die Betätigungsanordnung (60) zwischen einer Kontakt- und einer Unterbrechungsstellung hinund herschaltbar ist,
**gekennzeichnet durch**
- je eine Blockiervorrichtung (70) für jede Schaltersicherungseinheit (10) zum Blockieren der Betätigungsanordnung (60) in der Unterbrechungsstellung, und
- eine Arretiervorrichtung (80) zum Arretieren der Sicherungseinsätze (20) in einer Arbeitsposition, wobei die Arretiervorrichtung (80) zwischen einer Arretierstellung und einer Freischaltstellung hinund herschaltbar ist,
wobei die Arretiervorrichtung (80) so mit dem Schalthebel (40) gekoppelt ist, daß sie sich in der Arretierstellung befindet, wenn der Schalthebel (40) in der Einschaltstellung ist, und sich in der Freischaltstellung befindet, wenn der Schalthebel (40) in der Ausschaltstellung ist, die Betätigungsanordnung (60) so mit dem Schalthebel (40) gekoppelt ist, daß sie sich in der Unterbrechungstellung befindet, wenn der Schalthebel (40) in der Ausschaltstellung ist, und
wobei eine Blockiervorrichtung (70) die Betätigungsanordnung (60) in der Unterbrechungsstellung blockiert, wenn sich einer der Sicherungseinsätze (20) der zugehörigen Schaltersicherungsanordnung nicht in seiner Arbeitsposition befindet.

2. Schaltersicherungsanordnung nach Anspruch 1, **dadurch gekennzeichnet, daß** die Betätigungsanordnung (60) für jede Schaltersicherungseinheit (10) einen Druckstößel (61) aufweist, wobei die Druckstößel (61) starr miteinander verbunden sind.

3. Schaltersicherungsanordnung nach Anspruch 2, **dadurch gekennzeichnet, daß** jeder Druckstößel (61) an den federbelasteten Schaltbrücken (12) anliegt.

4. Schaltersicherungsanordnung nach einem der vorhergehenden Ansprüche, **dadurch gekennzeichnet, daß** die Betätigungsanordnung (60) über eine Schaltstange (50) mit dem Schalthebel (40) gekoppelt ist.

5. Schaltersicherungsanordnung nach einem der vorhergehenden Ansprüche, **dadurch gekennzeichnet, daß** die Kopplung zwischen Betätigungsanordnung (60) und Schalthebel (50) einseitig ist und nur ein Schalten des Schalthebels (40) von der Einschaltstellung in die Ausschaltstellung eine Kraft auf die Betätigungsanordnung (60) in Richtung der Unterbrechungsstellung ausübt.

6. Schaltersicherungsanordnung nach Anspruch 4 oder 5, **dadurch gekennzeichnet, daß** die Schaltstange (50) in einer Ausnehmung (41) des Schalthebels (40) geführt ist.

7. Schaltersicherungsanordnung nach Anspruch 6, **dadurch gekennzeichnet, daß** die Ausnehmung (41) einen Totpunkt (42) für ein im wesentlichen handunabhängiges Schalten aufweist.

8. Schaltersicherungsanordnung nach einem der vorhergehenden Ansprüche, **dadurch gekennzeichnet, daß** die Betätigungsanordnung (60) durch mindestens eine Federvorrichtung (62) in ihrer Kontaktstellung vorgespannt ist.

9. Schaltersicherungsanordnung nach einem der vorhergehenden Ansprüche, **dadurch gekennzeichnet, daß** jede Blockiervorrichtung (70) durch eine Federvorrichtung (71) in einer die Betätigungsanordnung (60) in ihrer Unterbrechungsstellung blockierenden Stellung vorgespannt ist.

10. Schaltersicherungsanordnung nach Anspruch 9, **dadurch gekennzeichnet, daß** jede Blockiervorrichtung (70) so angeordnet ist, daß sie durch den Einsatz des zugehörigen Sicherungseinsatzes (20) in seine Arbeitsstellung gegen die Federkraft der Federvorrichtung (71) in eine die Betätigungsvorrichtung (60) freigebende Stellung gezwungen wird.

11. Schaltersicherungsanordnung nach einem der vorhergehenden Ansprüche, **dadurch gekennzeichnet, daß** die Blockiervorrichtung (70) in ihrer blockierenden Stellung in eine Öffnung (63) der Betätigungsanordnung (60) eingreift.

12. Schaltersicherungsanordnung nach einem der vorhergehenden Ansprüche, **dadurch gekennzeichnet, daß** die Arretiervorrichtung (80) den Sicherungseinsatz (20) direkt arretiert.

13. Schaltersicherungsanordnung nach einem der Ansprüche 1 bis 11, **dadurch gekennzeichnet, daß** die Arretiervorrichtung (80) den Sicherungseinsatz (20) indirekt über einen Sicherungsstöpsel (25) arretiert, in den der Sicherungseinsatz (20) eingesetzt ist.

14. Schaltersicherungsanordnung nach Anspruch 13, **dadurch gekennzeichnet, daß** die Arretiervorrichtung (80) ein Verriegelungselement (82) aufweist, das in der Verriegelungsstellung formschlüssig in ein Rastelement (27) des Sicherungsstöpsel (25) eingreift.

## Claims

1. Multipole fused-switch arrangement for busbar systems having at least two fused-switch units (10) for holding in each case one fuse link (20), with the fused-switch units (10) having an attachment and contact apparatus (11) for a busbar (90), and having a switching apparatus for closing and interruption of the circuit of all fused-switch units (10), with the fused-switch arrangement having a combined switching and blocking apparatus (30), having
- a switching lever (40) which can be switched backwards and forwards between a switched-on and a switched-off position, and
- an operating arrangement (60) for switching of switching links (12) in the fused-switch units (10), in which case the operating arrangement (60) can be switched backwards and forwards between a contact position and an interrupted position, **characterized by**
- in each case one blocking apparatus (70) for each fused-switch unit (10) for blocking the operating arrangement (60) in the interrupted position, and
- a locking apparatus (80) for locking of the fuse links (20) in an operating position, in which case the locking apparatus (80) can be switched backwards and forwards between a locked position and a released position,
with the locking apparatus (80) being coupled to the switching lever (40) such that it is located in the locked position when the switching lever (40) is in the switched-on position and is located in the released position when the switching lever (40) is in the switched-off position, with the operating arrangement (60) being coupled to the switching lever (40) such that it is located in the interrupted position when the switching lever (40) is in the switched-off position, and
with a blocking apparatus (70) blocking the operating arrangement (60) in the interrupted position when one of the fuse links (20) of the associated fused-switch arrangement is not in its operating position.

2. Fused-switch arrangement according to Claim 1, **characterized in that** the operating arrangement (60) has a plunger (61) for each fused-switch unit (10), with the plungers (61) being rigidly connected to one another.

3. Fused-switch arrangement according to Claim 2, **characterized in that** each plunger (61) rests on the spring-loaded switching links (12).

4. Fused-switch arrangement according to one of the preceding claims, **characterized in that** the operating arrangement (60) is coupled to the switching lever (40) via a switching rod (50).

5. Fused-switch arrangement according to one of the preceding claims, **characterized in that** the coupling between the operating arrangement (60) and the switching lever (50) is one-sided, and only switching of the switching lever (40) from the switched-on position to the switched-off position exerts a force on the operating arrangement (60) in the direction of the interrupted position.

6. Fused-switch arrangement according to Claim 4 or 5, **characterized in that** the switching rod (50) is guided in a recess (41) in the switching lever (40).

7. Fused-switch arrangement according to Claim 6, **characterized in that** the recess (41) has a dead point (42) for essentially manually independent switching.

8. Fused-switch arrangement according to one of the preceding claims, **characterized in that** the operating arrangement (60) is prestressed in its contact position by means of at least one spring apparatus (62).

9. Fused-switch arrangement according to one of the preceding claims, **characterized in that** each blocking apparatus (70) is prestressed by a spring apparatus (71) in a position which blocks the operating arrangement (60) in its interrupted position.

10. Fused-switch arrangement according to Claim 9, **characterized in that** each blocking apparatus (70) is arranged such that, as a result of the insertion of the associated fuse link (20) into its operating position, it is forced against the spring force of the spring apparatus (71) into a position in which the operating apparatus (60) is released.

11. Fused-switch arrangement according to one of the preceding claims, **characterized in that**, when it is in its blocking position, the blocking apparatus (70) engages in an opening (63) in the operating arrangement (60).

12. Fused-switch arrangement according to one of the preceding claims, **characterized in that** the locking apparatus (80) locks the fuse link (20) directly.

13. Fused-switch arrangement according to one of Claims 1 to 11, **characterized in that** the locking apparatus (80) locks the fuse link (20) indirectly via a fuse stopper (25), into which the fuse link (20) is inserted.

14. Fused-switch arrangement according to Claim 13, **characterized in that** the locking apparatus (80) has a locking element (82) which, in the locked position, engages in an interlocking manner in a latching element (27) on the fuse stopper (25).

## Revendications

1. Installation coupe-circuit multipolaire pour systèmes de barres collectrices comprenant au moins deux unités coupe-circuit (10) destinées à recevoir chacune un insert de sécurité (20), les unités coupe-circuit (10) comportant un appareil de fixation et de contact (11) pour une barre collectrice (90), et comprenant un appareil de commutation pour la fermeture et la coupure du circuit électrique de toutes les unités coupe-circuit (10), l'installation coupe-circuit comportant un appareil (30) combiné de commutation et de blocage, comprenant
- un levier de commutation (40) qui peut être commuté en avant et en arrière entre une position de fermeture et une position de coupure, et
- une installation d'actionnement (60) pour la commutation de ponts de contact (12) des unités coupe-circuit (10), l'installation d'actionnement (60) pouvant être commutée en avant et en arrière entre une position de contact et une position d'interruption,
**caractérisée par**
- un appareil de blocage (70) chacun pour chaque unité coupe-circuit (10) pour le blocage de l'installation d'actionnement (60) dans la position d'interruption, et
- un appareil d'arrêt (80) pour l'arrêt des inserts de sécurité (20) dans une position de travail, l'appareil d'arrêt (80) pouvant être commuté en avant et en arrière entre une position d'arrêt et une position de déconnexion,
dans laquelle l'appareil d'arrêt (80) est couplé au levier de commutation (40) de telle manière qu'il se trouve dans la position d'arrêt, lorsque le levier de commutation (40) est dans la position de fermeture, et qu'il se trouve dans la position de déconnexion, lorsque le levier de commutation (40) est dans la position de coupure, *[dans laquelle]* l'installation d'actionnement (60) est couplée au levier de commutation (40) de telle manière qu'elle se trouve dans la position d'interruption, lorsque le levier de commutation (40) est dans la position de coupure, et
dans laquelle un appareil de blocage (70) bloque l'installation d'actionnement (60) dans la position d'interruption, lorsque l'un des inserts de sécurité (20) de l'installation coupe-circuit associée ne se trouve pas dans sa position de travail.

2. Installation coupe-circuit selon la revendication 1, **caractérisée en ce que** l'installation d'actionnement (60) présente un poussoir (61) pour chaque unité coupe-circuit (10), les poussoirs (61) étant reliés l'un à l'autre de manière rigide.

3. Installation coupe-circuit selon la revendication 2, **caractérisée en ce que** chaque poussoir (61) adhère aux ponts de contact (12) commandés par ressort.

4. Installation coupe-circuit selon une quelconque des revendications précédentes, **caractérisée en ce que** l'installation d'actionnement (60) est couplée au levier de commutation (40) par l'intermédiaire d'une tige de commutation (50).

5. Installation coupe-circuit selon une quelconque des revendications précédentes, **caractérisée en ce que** le couplage entre l'installation d'actionnement (60) et le levier de commutation (50) est unilatéral et que seulement une commutation du levier de commutation (40) depuis la position de fermeture vers la position de coupure exerce une force sur l'installation d'actionnement (60) dans la direction de la position d'interruption.

6. Installation coupe-circuit selon la revendication 4 ou 5, **caractérisée en ce que** la tige de commutation (50) est guidée dans un évidement (41) du levier de commutation (40).

7. Installation coupe-circuit selon la revendication 6, **caractérisée en ce que** l'évidement (41) présente un point mort (42) pour une commutation essentiellement indifférente de la main utilisée.

8. Installation coupe-circuit selon une quelconque des revendications précédentes, **caractérisée en ce que** l'installation d'actionnement (60) est précontrainte dans sa position de contact au moyen d'au moins un appareil de ressort (62).

9. Installation coupe-circuit selon une quelconque des revendications précédentes, **caractérisée en ce que** chaque appareil de blocage (70) est précontraint par un appareil de ressort (71) dans une position bloquant l'installation d'actionnement (60).

10. Installation coupe-circuit selon la revendication 9, **caractérisée en ce que** chaque appareil de blocage (70) est aménagé de telle manière qu'il est forcé, par l'insertion de l'insert de sécurité (20) associé dans la position de travail de celui-ci contre la tension de ressort de l'appareil de ressort (71), dans une position libérant l'appareil d'actionnement (60).

11. Installation coupe-circuit selon une quelconque des revendications précédentes, **caractérisée en ce que** l'appareil de blocage (70), dans sa position bloquante, s'encliquette dans une ouverture (63) de l'installation d'actionnement (60).

12. Installation coupe-circuit selon une quelconque des revendications précédentes, **caractérisée en ce que** l'appareil d'arrêt (80) arrête l'insert de sécurité (20) de manière directe.

13. Installation coupe-circuit selon une quelconque des revendications 1 à 11, **caractérisée en ce que** l'appareil d'arrêt (80) arrête l'insert de sécurité (20) indirectement, par l'intermédiaire d'une fiche de sécurité (25), dans laquelle est inséré l'insert de sécurité (20).

14. Installation coupe-circuit selon la revendication 13, **caractérisée en ce que** l'appareil d'arrêt (80) présente un élément de verrouillage (82) qui, dans la position de verrouillage, s'encliquette par complémentarité de forme dans un élément d'encliquetage (27) de la fiche de sécurité (25).
